# EUROPÄISCHE PATENTANMELDUNG

(11) **EP 1 892 209 A2**
(43) Veröffentlichungstag der Anmeldung: **27.02.2008**
(21) Anmeldenummer: 07013080.2
(22) Anmeldetag: 04.07.2007
(51) Int. Cl.: B65H 45/04

(54) **Verfahren zur Herstellung eines gefalteten Hygienetuchs sowie entsprechend hergestelltes, gefaltetes Hygienetuch**

(30) Priorität: 04.07.2006 DE 102006031184
(71) Anmelder: Winkler + Dünnebier Aktiengesellschaft, 56564 Neuwied (DE)
(72) Erfinder: Seger, Rainer, 56566 Neuwied (DE); Wald, Ulrich, 56170 Berndorf-Sayn (DE)

(57) **Zusammenfassung**

Es wird ein Verfahren zur Herstellung eines gefalteten Hygienetuchs durch Falten eines Tuchrohlings mit einer ersten und einer zweiten Kantenlänge beschrieben, bei dem der Tuchrohling um Längs- und Querfaltlinien gefaltet wird. Dieses Verfahren soll derart weitergebildet werden, dass das gefaltete Hygienetuch bel Faltung In ein Pocketformat eine geringere Dicke aufweist als bekannte Hygienetücher, die In einem der Form nach vergleichbaren Pocketformat gehalten sind. Zur Lösung dieser Aufgabe wird vorgeschlagen, den Tuchrohling um einer erste und eine zweite Längsfaltlinie derart zu falten, dass die erste Kantenlänge im Wesentlichen auf ein Drittel ihrer ursprünglichen Länge reduziert wird und ein Tuchzwischenprodukt mit einer Dicke von drei Faltlagen entsteht sowie das Tuchzwischenprodukt um eine erste und eine zweite Querfaltlinie derart zu falten, dass die zweite Kantenlänge im Wesentlichen auf ein Drittel ihrer ursprünglichen Länge reduziert wird und das gefaltete Hygienetuch entsteht.

## Beschreibung

### I. Anwendungsgebiet

Die vorliegende Erfindung betrifft ein Verfahren zur Herstellung eines gefalteten Hygienetuchs sowie ein entsprechend hergestelltes, gefaltetes Hygienetuch. Hygienetücher im Sinne der vorliegenden Erfindung können Taschentücher, insbesondere Papiertaschentücher, Erfrischungstücher und Ähnliches sein.

### II. Technischer Hintergrund

Hygienetücher In Form von Papiertaschentüchern sind seit langem bekannt. Sie werden aus einem aus Tissuepapier bestehenden Tuchrohling mit den Standardmaßen von ca. 210 mm x ca. 210 mm zusammengefaltet und in Stapeln von beispielsweise 10 zusammengefalteten Papiertaschentüchern in einer ggf. wieder verschließbaren Verpackungshülle verpackt.

Gefaltete Papiertaschentücher weisen häufig eine in der DE 25 12 140 A1 gezeigte Rechteckform mit einem Seitenverhältnis der langen zur kurzen Rechteckseite von 2:1 auf. Diese Rechteckform wird durch Falten des quadratischen Tuchrohlings um zwei Längsfaltlinien (2-Faltung) sowie anschließendes Falten um drei Querfaltlinien erreicht. Das auf diese Welse gefaltete Papiertaschentuch weist eine Dicke von insgesamt acht Faltlagen auf.

Bekannt sind auch gefaltete Papiertaschentücher in dem sogenannten Pocket- bzw. Taschenformat. Das Pocketformat weist eine quadratische Form oder eine Rechteckform mit einem Seitenlängenverhältnis der langen zur kurzen Rechteckseite von ≤ 1,5 auf. Die quadratische Form gewährleistet die beste Handhabbarkeit, wenn es um das Verstauen der Papiertaschentücher in Handtaschen, Jackentaschen und dergleichen geht.

Beispiele für gefaltete Papiertaschentücher im Pocketformat sind aus der DE 10 2004 041 313 A1, DE 600 08 702 T2, DE 91 06 555 U1 sowie der DE 41 38 775 A1 bekannt. Diese bekannten Papiertaschentücher weisen eine Dicke von 12 Faltlagen, 16 Faltlagen, 12 Faltlagen sowie 8 Faltlagen auf. Dabei betreffen die beiden erstgenannten Druckschriften quadratische Pocketformate, die drittgenannte Druckschrift ein rechteckiges Pocketformat mit einem Seitenverhältnis von langer zu kurzer Rechteckseite von ca. 1,36 und die letztgenannte Druckschrift ein rechteckiges Pocketformat mit einem Seitenverhältnis von langer zu kurzer Rechteckseite von 1,5.

Es besteht ein Bedürfnis dahin gehend, in ein Pocketformat gefaltete Papiertaschentücher mit einer möglichst geringen Dicke auszubilden, um dadurch deren Verstaubarkeit in ggf. verhältnismäßig dünnen bzw. flachen Behältnissen, wie z.B. Handtaschen zu verbessern.

### III. Darstellung der Erfindung

### a) Technische Aufgabe

Es ist daher die Aufgabe der vorliegenden Erfindung, ein Verfahren zur Herstellung eines gefalteten Hygienetuchs bzw. ein gefaltetes Hygienetuch zu schaffen, das bei Faltung In ein Pocketformat unter Beibehaltung der bisherigen Fläche des entfalteten Tuchrohlings eine geringere Dicke aufweist als bekannte Hygienetücher, die in einem der Form nach vergleichbaren Pocketformat gehalten sind.

### b) Lösung der Aufgabe

Diese Aufgabe wird mittels Verfahren mit den Merkmalen der Ansprüche 1, 5 und 7 sowie mittels gefalteter Hygienetücher mit den Merkmalen der Ansprüche 9, 10, 12, 14 und 16 gelöst. Weitere Ausgestaltungen der vorliegenden Erfindung ergeben sich aus den Unteransprüchen.

Erfindungsgemäß wird ein Verfahren zur Herstellung eines gefalteten Hygienetuchs durch Falten eines Tuchrohlings mit einer ersten und einer zweiten Kantenlänge vorgeschlagen, bei dem der Tuchrohling um wenigstens zwei - im Rahmen einer ersten Ausführungsform um genau zwei - Längsfaltlinien sowie genau zwei Querfaltlinien gefaltet wird. Der ungefaltete Tuchrohling aus Tissuepapier weist dabei vorzugsweise eine quadratische Form auf. Das Falten des Tuchrohlings um die beiden Längsfaltlinien erfolgt derart, dass die erste Kantenlänge im Wesentlichen auf ein Drittel ihrer ursprünglichen Länge reduziert wird. Nach dem Falten um die beiden Längsfaltlinien liegt ein Tuchzwischenprodukt mit einer Dicke von drei Faltlagen vor. Anschließend wird das Tuchzwischenprodukt derart um die beiden Querfaltlinien gefaltet, dass sich auch die zweite Kantenlänge im Wesentlichen auf ein Drittel ihrer ursprünglichen Länge reduziert, so dass erfindungsgemäß ein gefaltetes Hygienetuch in dem quadratischen Pocketformat mit insgesamt neun Faltlagen entsteht.

Gegenüber bekannten Hygienetüchern im quadratischen Pocketformat, die eine Dicke von 16 bzw. 12 Faltlagen aufweisen, wird erfindungsgemäß somit eine erhebliche Reduzierung der Dicke des Hygienetuchs auf neun Faltlagen erreicht. Die Reduzierung der Dicke des Hygienetuchs beträgt folglich wenigstens 25%.

Das Falten des Tuchrohlings um die erste Längsfaltlinie sowie um die zweite Längsfaltlinie erfolgt vorzugsweise in demselben Faltdrehsinn bzw. derselben Faltdrehrichtung. Dies bedeutet, dass der Tuchrohling in der Art einer Z-Faltung ziehharmonikaartig zu dem Tuchzwischenprodukt gefaltet wird. Alternativ ist jedoch auch denkbar, das Falten um die erste Längsfaltlinie sowie die zweite Längsfaltlinie in entgegen gesetzten Faltdrehrichtungen vorzunehmen, so dass die um die erste Längsfaltlinie umgefalteten Tuchfelder von den um die zweite Längsfaltlinie umgefalteten Tuchfeldem überdeckt werden.

Das durch Falten um die beiden Längsfaltlinien erhaltene Tuchzwischenprodukt wird anschließend um die erste sowie die zweite Querfaltlinie gefaltet. Das Falten um die erste Querfaltlinie erfolgt dabei vorzugsweise in einer Faltdrehrichtung, die der Faltdrehrichtung um die zweite Querfaltlinie entgegen gesetzt ist. Auf diese Weise werden die um die erste Querfaltlinie umgefalteten Tuchfelder von den um die zweite Querfaltlinie umgefalteten Tuchfeldern überdeckt und es entsteht schließlich das vorzugsweise quadratische, gefaltete Hygienetuch. Alternativ ist denkbar, die Faltung des Tuchzwischenproduktes um die erste Querfaltlinie in derselben Faltdrehrichtung vorzunehmen wie die Faltung um die zweite Querfaltlinie. In diesem Fall erhält das Tuchzwischenprodukt eine Z-Faltung und es entsteht wiederum ein vorzugsweise im quadratischen Pocketformat gefaltetes Hyglenetuch.

Im Rahmen einer zweiten Ausführungsform der vorliegenden Erfindung weist der vorzugsweise quadratische Tuchrohling genau vier Längsfaltlinien sowie genau zwei Querfaltlinien auf. Das Falten um die vier Längsfaltlinien erfolgt dabei derart, dass das entstehende Tuchzwischenprodukt im Wesentlichen an jeder Stelle eine Dicke von insgesamt drei Faltlagen aufweist. Im Gegensatz zu der ersten Ausführungsform werden die drei Faltlagen des Tuchzwischenprodukts bei dieser Ausführungsform vollständig von jeweils einer Hälfte des Tuchrohlings gebildet,

Vorzugsweise erfolgt das Falten des Tuchrohlings um die dritte Längsfaltlinie in einer Faltdrehrichtung, die der Faltdrehrichtung um die erste Längsfaltlinie entgegen gesetzt ist. Ebenso vorzugsweise erfolgt das Falten um die vierte Längsfaltlinie in einer Faltdrehrichtung, die der Faltdrehrichtung um die zweite Längsfaltlinie entgegen gesetzt ist. Auf diese Weise erhält jede Hälfte des Tuchzwischenproduktes eine Z-Faltung. Alternativ ist denkbar, die Faltungen um die erste und die dritte Längsfaltlinie und/oder die Faltung um die zweite und die vierte Längsfaltlinie in derselben Faltdrehrichtung vorzunehmen, so dass die am freien Rand des Tuchrohlings liegenden Tuchfelder sandwichartig zwischen anderen Tuchfeldern des Tuchrohlings angeordnet werden.

Das Falten um die erste und die zweite Querfaltlinie erfolgt auch bei der zweiten Ausführungsform vorzugsweise In entgegen gesetzten Faltdrehrichtungen. Alternativ ist das Falten um die beiden Querfaltlinien in denselben Faltdrehrichtungen denkbar, so dass auch hier wieder eine Z-Faltung entstehen würde.

Im Rahmen einer dritten Ausführungsform der vorliegenden Erfindung wird vorgeschlagen, den Tuchrohling zunächst um genau zwei Längsfaltlinien derart zu falten, dass sich seine erste Kantenlänge im Wesentlichen auf die Hälfte ihrer ursprünglichen Länge reduziert und ein Tuchzwischenprodukt mit einer Dicke von zwei Faltlagen entsteht. Erfindungsgemäß erfolgt anschließend eine Faltung des Tuchzwischenprodukts um genau zwei Querfaltlinien derart, dass sich die zweite Kantenlänge des Tuchrohlings im Wesentlichen auf ein Drittel ihrer ursprünglichen Länge reduziert und ein gefaltetes Hygienetuch mit insgesamt sechs Faltlagen entsteht. Das Hygienetuch weist bei dieser Ausführungsform ein rechteckiges Pocketformat mit einem Seitenverhältnis von langer zu kurzer Rechteckseite von 1,5 auf.

Auch bei der dritten Ausführungsform erfolgt das Falten um die erste Längsfaltllnie vorzugsweise in derselben Faltdrehrichtung wie das Falten des Tuchrohlings um die zweie Längsfaltlinie, so dass das Tuchzwischenprodukt eine Z-Faltung aufweist. Alternativ ist denkbar, die Faltung um die erste und die zweite Längsfaltlinie in entgegen gesetzten Faltdrehrichtungen vorzunehmen, so dass die umgefalteten Tuchfelder auf derselben Seite der verbleibenden Tuchfelder zu liegen kommen.

Die Faltung des Tuchzwischenprodukts um die erste Querfaltlinie erfolgt bei der dritten Ausführungsform vorzugsweise in einer Faltdrehrichtung, die der Faltdrehrichtung um die zweite Querfaltlinie entgegen gesetzt ist. Dadurch werden die um die erste Querfaltlinie umgefalteten Tuchfelder des Tuchzwischenprodukts von den um die zweite Querfaltlinie umgefalteten Tuchfeldem bedeckt. Alternativ ist denkbar, auch bei der dritten Ausführungsform die Faltungen um die erste Querfaltlinie und die zweite Querfaltlinie in derselben Faltdrehrichtung vorzunehmen, so dass das fertig gefaltete Hygienetuch in Form einer Z-Faltung des Tuchzwischenprodukts entstehen würde.

In Zusammenhang mit einer vierten Ausführungsform der vorliegenden Erfindung wird vorgeschlagen, den Tuchrohling um genau eine Längsfaltlinie derart zu falten, dass sich seine erste Kantenlänge im Wesentlichen auf die Hälfte ihrer ursprünglichen Länge reduziert und ein Tuchzwischenprodukt mit einer Dicke von zwei Faltlagen entsteht. Erfindungsgemäß erfolgt anschließend eine Faltung des Tuchzwischenprodukts um genau zwei Querfaltlinien derart, dass sich die zweite Kantenlänge des Tuchrohlings im Wesentlichen auf ein Drittel ihrer ursprünglichen Länge reduziert und - wie bei der dritten Ausführungsform - ein gefaltetes Hygienetuch mit insgesamt sechs Faltlagen entsteht. Das Hygienetuch gemäß der vierten Ausführungsform weist ein rechteckiges Pocketformat mit einem Seitenverhältnis von langer zu kurzer Rechteckseite von 1.5 auf.

Die Faltung des Tuchzwischenprodukts um die erste Querfaltlinie erfolgt bei der vierten Ausführungsform vorzugsweise in einer Faltdrehrichtung, die der Faltdrehrichtung um die zweite Querfaltlinie entgegen gesetzt ist. Dadurch werden die um die erste Querfaltlinie umgefalteten Tuchfelder des Tuchzwischenprodukts von den um die zweite Querfaltlinie umgefalteten Tuchfeldern bedeckt. Alternativ ist denkbar, auch bei der vierten Ausführungsform die Faltungen um die erste Querfaltlinie und die zweite Querfaltlfnie in derselben Faltdrehrichtung vorzunehmen, so dass das fertig gefaltete Hygienetuch in Form einer Z-Faltung des Tuchzwischenprodukts entstehen wurde.

### c) Ausführungsbeispiele

Nachfolgend werden **vier** Ausführungsformen der vorliegenden Erfindung beispielhaft anhand der beigefügten Zeichnungen beschrieben. Es zeigen:
- Fig. 1a:: den Tuchrohling einer ersten Ausführungsform der vorliegenden Erfindung;
- Fig. 1b:: das aus dem Tuchrohling gemäß Fig. 1a hergestellte Tuchzwischenprodukt;
- Fig. 1c:: das aus dem Tuchzwischenprodukt gemäß Fig. 1b hergestellte, fertig gefaltete Papiertaschentuch;
- Fig. 2a:: den Tuchrohling einer zweiten Ausführungsform der vorliegenden Erfindung;
- Fig. 2b:: das aus dem Tuchrohling gemäß Fig. 2a hergestellte Tuchzwischenprodukt;
- Fig. 2c:: das aus dem Tuchzwischenprodukt gemäß Fig. 2b hergestellte, fertig gefaltete Papiertaschentuch;
- Fig. 3a:: den Tuchrohling einer dritten Ausführungsform der vorliegenden Erfindung;
- Fig. 3b:: das aus dem Tuchrohling gemäß Fig. 3a hergestellte Tuchzwischenprodukt; und
- Fig. 3c:: das aus dem Tuchzwischenprodukt gemäß Fig. 3b hergestellte, fertig gefaltete Papiertaschentuch.
- Fig. 4a:: den Tuchrohling einer vierten Ausführungsform der vorliegenden Erfindung;
- Fig. 4b:: das aus dem Tuchrohling gemäß Fig. 4a hergestellte Tuchzwischenprodukt; und
- Fig. 4c:: das aus dem Tuchzwischenprodukt gemäß Fig. 4b hergestellte, fertig gefaltete Papiertaschentuch.

Die nachfolgend beschriebenen Ausführungsformen zeigen die Anwendung der vorliegenden Erfindung bei Hygienetüchern in Form von gefalteten Papiertaschentüchern. Die Erfindung kann auch im Rahmen von Taschentüchern aus anderen Materialen oder bei Erfrischungstüchem und dergleichen Anwendung finden.

Die Fig. 1a, 1b und 1c zeigen die Herstellung eines gefalteten Papiertaschentuchs 1 gemäß einer ersten Ausführungsform der vorliegenden Erfindung.

Fig. 1a zeigt einen aus Tissuepapier bestehenden Tuchrohling 2 in quadratischer Form. Das Tissuepapier besteht aus mehreren Tissuelagen, die in Zusammenhang mit der vorliegenden Erfindung uninteressant und nicht mit den erfindungsgemäß relevanten Faltlagen zu verwechseln sind. Der Tuchrohling 2 weist eine erste Kantenlänge a und eine zweite Kantenlänge b auf, wobei a = b = 210 mm gilt.

Der Tuchrohling 2 weist ein Raster von genau neun Tuchfeldern 21, 22, 23, 24, 25, 26, 27, 28 und 29 in Im Wesentlichen quadratischer, identischer Form auf. Die Tuchfelder 21-29 werden mittels genau zwei Längsfaltlinien 3-4 und genau zwei Querfaltlinien 5, 6 voneinander abgegrenzt. Die erste Längsfaltlinie 3 und die zweite Längsfaltlinie 4 verlaufen rechtwinklig zu der ersten Querfaltlinie 5 und der zweite Querfaltlinie 6. Die Kantenlänge der quadratischen Tuchfelder 21-29 beträgt im Wesentlichen ein Drittel der ersten bzw. der zweiten Kantenlänge a bzw. b = a des Tuchrohlings 2.

Zur Herstellung des in Fig. 1b gezeigten Tuchzwischenproduktes 7 aus dem Tuchrohling 2 wird letzterer sowohl um die erste Längsfaltlinie 3 als auch um die zweite Längsfaltlinie 4 gefaltet. Der Drehwinkel bei der jeweiligen Faltung beträgt 180°. Blickt man in Fig. 1a von unten auf den Tuchrohling 2, so erfolgt das Umfalten der Tuchfelder 21, 22, 23 um die erste Längsfaltlinie 3 in einer Faltdrehrichtung, die dem Uhrzeigersinn entspricht. Auch das Umfalten der Tuchfelder 27, 28, 29 erfolgt in einer Faltdrehrichtung, die dem Uhrzeigersinn entspricht.

Wie in Fig. 1b zu erkennen ist, weist das Tuchzwischenprodukt 7 im Querschnitt eine Z-Faltung auf und die Tuchfelder 21, 24, 27 bzw. 22, 25, 28 bzw. 23, 26, 29 liegen jeweils übereinander. In Fig. 1b ist jeweils die Rückseite der in Fig. 1a dargestellten Tuchfelder 21, 22, 23 zu sehen. Die kürzere Kantenlänge des Tuchzwischenproduktes 7 beträgt ein Drittel der ersten Kantenlänge a, während die längere Kantenlänge des Tuchzwischenproduktes 7 der zweiten Kantenlänge b = a entspricht. Wie in Fig. 1b außerdem zu erkennen, weist das Tuchzwischenprodukt 7 insgesamt drei Faltlagen auf.

Zur Herstellung des fertig gefalteten Papiertaschentuchs 1 gemäß Fig. 1c aus dem Tuchzwischenprodukt 7 wird letzteres sowohl um die erste Querfaltlinie 5 als auch um die zweite Querfaltlinie 6 gefaltet. Blickt man in Fig. 1b von rechts auf das Tuchzwischenprodukt 7, so erfolgt das Falten der drei übereinander liegenden Tuchfelder 23, 26, 29 um die erste Querfaltlinie 5 in einer Faltdrehrichtung, die dem Gegenuhrzeigersinn entspricht. Anschließend werden die drei übereinander liegenden Tuchfelder 21, 24, 27 des Tuchzwischenprodukts 7 um die zweite Querfaltlinie 6 in einer Faltdrehrichtung gefaltet, die dem Uhrzeigersinn entspricht.

Auf diese Weise wird schließlich das in Fig. 1c gezeigte, fertig gefaltete Papiertaschentuch 1 in dem im Wesentlichen quadratischen Pocketformat erhalten, dessen Grundfläche im Wesentlichen der Fläche eines der Tuchfelder 21-29 entspricht. Das Papiertaschentuch 1 weist eine Dicke von nicht mehr als neun Faltlagen auf und ist somit wesentlich dünner als bekannte Papiertaschentücher Im quadratischen Pocketformat.

Bei der sichtbaren Oberseite des in Fig. 1c gezeigten Papiertaschentuchs 1 handelt es sich um die Rückseite des in Fig. 1a dargestellten Tuchfeldes 22. Von der Oberseite zu der in Fig. 1c nicht sichtbaren Unterseite des Papiertaschentuchs 1 folgen die Tuchfelder 25, 28, 29, 26, 23, 27, 24 und 21. Dabei liegen die Tuchfelder 23, 26, 29, die bei dem Tuchzwischenprodukt 7 eine Gruppe übereinander liegender Tuchfelder bildeten, zwischen den Tuchfeldern 22, 25, 28 einerseits und 21, 24, 27 andererseits.

Gegenüber bekannten Papiertaschentüchern im Pocketformat, die 16 oder 12 Faltlagen aufweisen, bringt das Papiertaschentuch 1 gemäß der ersten Ausführungsform den Vorteil mit sich, dass bei gleich großem Tuchrohling 2 eine größere, nicht von Kantenverläufen durchzogene Fläche zum Bedrucken des fertig gefalteten Papiertaschentuchs 1 mit beliebigen Motiven zur Verfügung steht. Diese Fläche wird von der Rückseite des in Fig. 1a gezeigten Tuchfeldes 22 gebildet und ist so groß wie das Tuchfeld 22. Die größere Druckfläche erlaubt größere Druckmotive und somit deren bessere Erkennbarkeit durch den Endverbraucher ggf. durch eine transparente Verpackungshülle hindurch.

Bei Kantenlängen des Tuchrohlings 2 von a = b = 210 mm beläuft sich die bei der ersten Ausführungsform zur Verfügung stehende Druckfläche auf 49 cm², während die bekannten 12-lagigen Pocketformate nur eine Druckfläche von 36,75 cm² aufweisen.

Die Fig. 2a-2c zeigen die Herstellung eines gefalteten Papiertaschentuchs 1 gemäß einer zweiten Ausführungsform der vorliegenden Erfindung.

In Fig. 2a ist wiederum der aus Tissuepapier bestehende Tuchrohling 2 in quadratischer Form gezeigt. Er weist ein Raster von genau 15 Tuchfeldem 31, 32, 33, 34, 35, 36, 37, 38, 39, 40, 41, 42, 43, 44 und 45 auf, die mittels genau vier Längsfaltlinien 3, 4, 8, 9 sowie genau zwei Querfaltlinien 5, 6 voneinander abgegrenzt sind. Die vier Längsfaltlinien 3, 4, 8, 9 verlaufen rechtwinklig zu den zwei Querfaltlinien 5, 6. Auch bei dieser Ausführungsform betragen die erste Kantenlänge a und die zweite Kantenlänge b = a des Tuchrohlings 2 ca. 210 mm.

Wie in Fig. 2a zu erkennen ist, weist der Tuchrohling 2 gemäß der zweiten Ausführungsform zwei Gruppen von Tuchfeldem auf, nämlich eine Gruppe von genau 12 kleineren Tuchfeldern 31-36 und 40-45 sowie eine Gruppe umfassend genau drei größere Tuchfelder 37-39. Die größeren Tuchfelder 37-39 weisen im Wesentlichen eine quadratische Form auf, während die kleineren Tuchfelder 31-36 bzw. 40-45 im Wesentlichen rechteckig und jeweils halb so groß wie eines der größeren Tuchfelder 37-39 ausgebildet sind. Dabei entsprechen die langen Rechteckseiten der Kantenlänge der großen, quadratischen Tuchfelder 37-39 und die kurzen Rechteckseiten sind halb so lang wie die Kantenlängen der großen, quadratischen Tuchfelder 37-39.

Wie in Fig. 2a außerdem zu erkennen ist, befinden sich die drei größeren Tuchfelder 37, 38, 39 zwischen der ersten Längsfaltlinie 3 und der zweiten Längsfaltiinie 4. Eine Gruppe von sechs kleineren Tuchfeldern 31-36 befindet sich links neben der ersten Längsfaltlinie 3 bzw. der Gruppe der größeren Tuchfelder 37, 38, 39, während sich eine weitere Gruppe kleinerer Tuchfelder 40-45 rechts neben der zweiten Längsfaltlinie 4 bzw. der Gruppe der größeren Tuchfelder 37, 38, 39 befindet.

Zur Herstellung des in Fig. 2b gezeigten Tuchzwischenprodukts 10 aus dem Tuchrohling 2 gemäß Fig. 2a wird letzterer um die vier Längsfaltlinien 3, 4, 8, 9 gefaltet. Blickt man in Fig. 2a von unten auf den Tuchrohling 2, so werden die Tuchfelder 34, 35, 36 um die erste Längsfaltlinie 3 in einer Faltdrehrichtung gefaltet, die dem Gegenuhrzeigersinn entspricht. Darüber hinaus werden die Tuchfelder 31, 32, 33 in einer Faltdrehrichtung um die dritte Längsfaltlinie 8 gefaltet, die dem Uhrzeigersinn entspricht. Die Tuchfelder 40, 41, 42 werden um die zweite Längsfaltlinie 4 in einer Faitdrehrichtung gefaltet, die dem Gegenuhrzeigersinn entspricht, und die Tuchfelder 43, 44, 45 werden in einer Faltdrehrichtung um die vierte Längsfaltlinie 9 gefaltet, die dem Uhrzeigersinn entspricht.

Auf dieser Weise entsteht das in Fig. 2b dargestellte Tuchzwischenprodukt 10, das zwei Produkthälften mit jeweils einer Z-Faltung aufweist. An der in Fig. 2b linken Z-Faltung sind die kleineren Tuchfelder 31-36 sowie jeweils eine Hälfte der größeren Tuchfelder 37-39 beteiligt. An der in Fig. 2b rechten Z-Faltung sind die kleineren Tuchfelder 40-45 zusammen mit der jeweils anderen Hälfte der größeren Tuchfelder 37, 38, 39 beteiligt. Die sichtbare Oberseite des in Fig. 2b gezeigten Tuchzwischenprodukts 10 wird von jeweils einer Hälfte der größeren Tuchfelder 37, 38, 39 sowie den kleineren Tuchfeldern 43, 44, 45 gebildet. Die kurze Seitenlänge des Tuchzwischenprodukts 10 beträgt 1/3 a, während die lange Seitenlänge b = a beträgt. Ebenso wie das Tuchzwischenprodukt 7 gemäß Fig. 1b weist das Tuchzwischenprodukt 10 gemäß Fig. 2b im Wesentlichen an jeder Stelle eine Dicke von insgesamt drei Faltlagen auf.

Zur Herstellung des in Fig. 2c gezeigten, fertig gefalteten Papiertaschentuchs 1 aus dem Tuchzwischenprodukt 10 wird letzteres um die beiden Querfaltlinien 5, 6 gefaltet. Blickt man in Fig. 2b von rechts auf das Tuchzwischenprodukt 10, so erfolgt die Faltung der übereinander liegenden Tuchfelder 33, 36, 39, 42, 45 in einer Faltdrehrichtung um die erste Querfaltlinie 5, die dem Gegenuhrzeigersinn entspricht. Anschließend erfolgt die Faltung der übereinander liegenden Tuchfelder 31, 34, 37, 40, 43 um die zweite Querfaltlinie 6 in einer Faltdrehrichtung, die dem Uhrzeigersinn entspricht. Auf diese Weise entsteht das in Fig. 2c gezeigte Papiertaschentuch 1, dessen sichtbare Oberseite von einer Hälfte des Tuchfeldes 38 sowie dem Tuchfeld 44 gebildet wird. Ausgehend von der sichtbaren Oberseite des gefalteten Papiertaschentuchs 1 setzt sich der Schichtaufbau desselben in Richtung der Fig. 2c nicht sichtbaren Unterseite aus den Tuchfeldern 44, 41, 38, 35, 32, 33, 36, 39, 42, 45, 31, 34, 37, 40 und 43 zusammen. Dabei befindet sich die Gruppe der Tuchfelder 33, 36, 39, 42, 45 zwischen den beiden Gruppen der Tuchfelder 32, 35, 38, 41, 44 bzw. 31,34, 37, 40, 43.

Das Papiertaschentuch 1 gemäß der zweiten Ausführungsform weist ebenso wie dasjenige gemäß der ersten Ausführungsform bei im Wesentlichen quadratischem Pocketformat eine Dicke von neun Faltlagen auf und ist somit verhältnismäßig dünn. Das Pocketformat weist eine Grundfläche auf, die im Wesentlichen der Fläche zweier kleinerer Tuchfelder 31-36 bzw. 40-45 oder der Fläche eines größeren Tuchfeldes 37-39 entspricht. Außerdem entsteht auf der in Fig. 2c sichtbaren Oberseite des Papiertaschentuchs 1 in vorteilhafter Weise eine zwei Faltlagen hohe Griffkante 18, die von dem Benutzer des Papiertaschentuchs 1 zum Zwecke der Entfaltung desselben in der Art einer Fischmauls hintergriffen werden kann.

Die Fig. 3a-3c zeigen die Herstellung eines gefalteten Papiertaschentuchs 11 gemäß einer dritten Ausführungsform der vorliegenden Erfindung.

Fig. 3a zeigt einen wiederum aus Tissuepapier bestehenden Tuchrohling 12 mit im Wesentlichen quadratischer Form zur Herstellung des Papiertaschentuchs 11. Er weist ein Raster mit genau neun Tuchfeldern 51, 52, 53, 54, 55, 56, 57, 58, 59 auf, die mittels genau zwei Längsfaltlinien 13, 14 und genau zwei Querfaltlinien 15, 16, voneinander abgegrenzt sind. Die Längsfaltlinien 13, 14 verlaufen rechtwinklig zu den Querfaltlinien 15, 16. Auch der Tuchrohling 12 weist eine im Wesentlichen quadratische Form mit einer ersten Kantenlänge a und einer zweiten Kantenlänge b = a = 210 mm auf.

Wie in Fig. 3a zu erkennen ist, sind verschiedene Gruppen von Tuchfeldem vorgesehen, nämlich eine Gruppe größerer Tuchfelder 54, 55, 56 und zwei Gruppen kleinerer Tuchfelder 51, 52, 53 bzw. 57, 58, 59. Alle neun Tuchfelder weisen eine Rechteckform auf, wobei die kleineren Tuchfelder 51, 52, 53 bzw. 57, 58, 59 im Wesentlichen halb so groß sind wie die großen Tuchfelder 54, 55, 56. Dabei entspricht jeweils die lange Rechteckseite der kleineren Tuchfelder 51, 52, 53 bzw. 57. 58, 59 der kurzen Rechteckseite der größeren Tuchfelder 54, 55, 56. Die kurze Rechteckseite der kleineren Tuchfelder ist im Wesentlichen halb so lang wie die lange Rechteckseite der größeren Tuchfelder.

Zur Herstellung des in Fig. 3b gezeigten Tuchzwischenprodukts 17 aus dem Tuchrohling 12 gemäß Fig. 3a wird letzterer um die Längsfaltlinien 13, 14 gefaltet. Blickt man in Fig. 3a von unten auf den Tuchrohling 12, so werden die Tuchfelder 51, 52, 53 in einer Faltdrehrichtung um die erste Längsfaltlinie 13 gefaltet, die dem Uhrzeigersinn entspricht. Des weiteren werden die Tuchfelder 57, 58, 59 in einer Faltdrehrichtung um die zweite Längsfaltlinie 14 gefaltet, die ebenso dem Uhrzeigersinn entspricht. Auf diese Weise entsteht das in Fig. 3b gezeigte Tuchzwischenprodukt 17, dessen sichtbare Oberseite von den Rückseiten der in Fig. 3a gezeigten Tuchfelder 51, 52, 53 sowie jeweiligen Hälften der Tuchfelder 54, 55, 56 gebildet wird. Das Tuchzwischenprodukt 17 weist im Querschnitt somit eine Z-Faltung auf, abweichend von der ersten Ausführungsform gemäß Fig. 1b jedoch nur mit einer Dicke von insgesamt zwei Faltlagen.

Zur Herstellung des in Fig. 3c gezeigten, fertig gefalteten Papiertaschentuchs 11 aus dem Tuchzwischenprodukt 17 wird letzteres um die beiden Querfaltlinien 15, 16 gefaltet. Blickt man in Fig. 3b von rechts auf das Tuchzwischenprodukt 17, so werden die übereinander liegenden Tuchfelder 53, 56. 59 in einer Faltdrehrichtung um die erste Querfaltlinie gefaltet, die dem Gegenuhrzeigersinn entspricht. Anschließend werden die übereinander liegenden Tuchfelder 51, 54, 57 in einer Faltdrehrichtung um die zweite Quenfaltlinie 16 gefaltet, die dem Uhrzeigersinn entspricht. Die in Fig. 3c sichtbare Oberseite des so entstandenen Papiertaschentuchs 11 wird von der Rückseite des in Fig. 3a gezeigten Tuchfeldes 52 sowie einer Hälfte des größeren Tuchfeldes 55 gebildet. Das Format des fertig gefalteten Papiertaschentuchs 11 entspricht folglich demjenigen zweier kleinerer Tuchfelder 51, 52, 52 bzw. 57, 58, 59 oder demjenigen eines der größeren Tuchfelder 54, 55, 56.

Ausgehend von der sichtbaren Oberseite in Fig. 3c folgen dem Tuchfeld 52 schichtweise in Richtung der in Fig. 3c nicht sichtbaren Unterseite die Tuchfelder 55, 58, 59, 56, 53, 57, 54 und 51. Dabei liegt die Gruppe der Tuchfelder 53, 56, 59 zwischen den beiden Gruppen der Tuchfelder 52, 55, 58 bzw. 51, 54, 57.

Das in Fig. 3c gezeigte Papiertaschentuch 11 weist bei einem rechteckigen Pocketformat mit einem Seitenverhältnis der langen Rechteckseite zur kurzen Rechteckseite von 1,5 eine Dicke von insgesamt nur sechs Faltlagen auf. Es ist somit um wenigstens zwei Faltlagen dünner als bekannte Papiertaschentücher mit vergleichbarem Pocketformat. Ähnlich wie bei der zweiten Ausführungsform entsteht auch auf der In Fig. 3c sichtbaren Oberseite des Papiertaschentuchs 11 in vorteilhafter Weise eine eine Faltlage hohe Griffkante 19, die der Benutzer des Papiertaschentuchs 11 zu dessen Entfaltung in der Art eines Fischmauls hintergreifen kann.

Die Fig. 4a-4c zeigen die Herstellung eines gefalteten Papiertaschentuchs 61 gemäß einer vierten Ausführungsform der vorliegenden Erfindung.

Fig. 4a zeigt einen aus Tissuepapier bestehenden Tuchrohling 62 mit im Wesentlichen quadratischer Form zur Herstellung des Papiertaschentuchs 61. Er weist ein Raster mit genau sechs Tuchfeldem 71, 72, 73, 74, 76, 76 in im Wesentlichen rechteckiger, identischer Form auf. Sie sind mittels genau einer Längsfaltlinie 63 und genau zwei Querfaltlinien 65, 66 voneinander abgegrenzt. Die Längsfaltlinie 63 verläuft rechtwinklig zu den Querfaltlinien 65, 66. Auch der Tuchrohling 62 weist eine im Wesentlichen quadratische Form mit einer ersten Kantenlänge a und einer zweiten Kantenlänge b = a = 210 mm auf.

Zur Herstellung des in Fig. 4b gezeigten Tuchzwischenprodukts 67 aus dem Tuchrohling 62 gemäß Fig. 4a wird letzterer um die hier einzige Längsfaltlinie 63 gefaltet. Blickt man in Fig. 4a von unten auf den Tuchrohling 62, so werden die Tuchfelder 71, 72, 73 in einer Faltdrehrichtung um die Längsfaltlinie 63 gefaltet, die dem Uhrzeigersinn entspricht. Auf diese Weise entsteht das In Fig. 4b gezeigte Tuchzwischenprodukt 67, dessen sichtbare Oberseite von den Rückseiten der in Fig. 4a gezeigten Tuchfelder 71, 72, 73 gebildet wird. Das Tuchzwischenprodukt 67 weist im Querschnitt somit eine V-Faltung auf und ist Insgesamt zwei Faltlagen dick.

Zur Herstellung des in Fig. 4c gezeigten, fertig gefalteten Papiertaschentuchs 61 aus dem Tuchzwischenprodukt 67 wird letzteres um die beiden Querfaltlinien 65, 66 gefaltet. Blickt man in Fig. 4b von rechts auf das Tuchzwischenprodukt 67, so werden die übereinander liegenden Tuchfelder 73, 76 in einer Faltdrehrichtung um die erste Querfaltlinie 65 gefaltet, die dem Gegenuhrzeigersinn entspricht. Anschließend werden die übereinander liegenden Tuchfelder 71, 74 in einer Faltdrehrichtung um die zweite Querfaltlinie 66 gefaltet, die dem Uhrzeigersinn entspricht. Die in Fig. 4c sichtbare Oberseite des so entstandenen Papiertaschentuchs 61 wird von der Rückseite des in Fig. 4a gezeigten Tuchfeldes 72 gebildet. Das Format des fertig gefalteten Papiertaschentuchs 61 entspricht folglich demjenigen des Tuchfeldes 72 bzw. eines beliebigen anderen Tuchfeldes 71, 73, 74, 75, 76.

Ausgehend von der sichtbaren Oberseite in Fig. 4c folgen dem Tuchfeld 72 schichtweise in Richtung der in Fig. 4c nicht sichtbaren Unterseite die Tuchfelder 75, 76, 73, 74 und 71. Dabei liegt die Gruppe der Tuchfelder 73, 76 zwischen den beiden Gruppen der Tuchfelder 72, 75 bzw. 71, 74.

Das in Fig. 4c gezeigte Papiertaschentuch 61 weist bei einem rechteckigen Pocketformat mit einem Seitenverhältnis der langen Rechteckseite zur kurzen Rechteckseite von 1,5 eine Dicke von insgesamt nur sechs Faltlagen auf. Es ist somit ebenso wie die dritte Ausführungsform um wenigstens zwei Faltlagen dünner als bekannte Papiertaschentücher mit vergleichbarem Pocketformat.

Die vierte Ausführungsform bringt gegenüber der dritten Ausführungsform den Vorteil mit sich, dass bei gleich großem Tuchrohling 62 eine größere, nicht von dem Verlauf der Griffkante 19 durchzogene und somit zusammenhängende Fläche zum Bedrucken des fertig gefalteten Papiertaschentuchs 61 mit beliebigen Motiven zur Verfügung steht. Diese Fläche wird von der Rückseite des in Fig. 4a gezeigten Tuchfeldes 72 gebildet und ist so groß wie das Tuchfeld 72 bzw. eines der anderen Tuchfelder 71, 73, 74, 75, 76. Die größere Druckfläche erlaubt noch größere Druckmotive als die in Fig. 1c gezeigte erste Ausführungsform und somit deren noch weiter verbesserte Erkennbarkeit durch den Endverbraucher ggf. durch eine transparente Verpackungshülle hindurch.

Bei Kantenlängen des Tuchrohlings 62 von a = b ≈ 210 mm beläuft sich die bei der vierten Ausführungsform zur Verfügung stehende Druckfläche auf 73,5 cm², während bei der dritten Ausführungsform wegen der Griffkante 19 nur die Hälfte davon als Druckfläche genutzt werden kann. Die aus der eingangs erwähnten DE 25 12 140 A1 bekannten. 8-lagigen Rechteckformate mit dem Seitenverhältnis von 2:1 bieten bei gleich großem Tuchrohling eine zusammenhängende Druckfläche in der Größe von maximal 55,12 cm². Die vierte Ausführungsform ist daher auch gegenüber derartigen Formaten vorteilhaft.

Im Rahmen der voranstehenden Beschreibung der vorliegenden Erfindung werden die Faltlinien als Längsfaltlinlen oder als Querfaltlinien bezeichnet. Die Vorsilbe "Längs-" kennzeichnet dabei solche Faltlinien, die lediglich vorzugsweise in derjenigen Richtung verlaufen, in welcher die Tuchrohlinge die Taschentuchherstellungsmaschine durchlaufen. Die Vorsilbe "Quer-" kennzeichnet dementsprechend die rechtwinklig zu der Laufrichtung in der Taschentuchherstellungsmaschine verlaufende Richtung. Im Sinne der vorliegenden Erfindung ist jedoch die vorgenannte Zuordnung der Längsfaltlinien bzw. der Querfaltlinien zu der Laufrichtung in der Taschentuchherstellungsmaschine nicht zwingend, so dass die hier als Längs- bzw. Querfaltlinien bezeichneten Faltlinien miteinander vertauscht werden können, ohne das Erreichen des erfindungsgemäßen Erfolgs zu gefährden.

Des weiteren wurde im Rahmen der Beschreibung der vorliegenden Erfindung in Zusammenhang mit den erfindungsrelevanten Geometriemerkmalen die Formulierung "im Wesentlichen" gebraucht. Diese Formulierung soll zum Ausdruck bringen, dass die betroffenen Geometrieangaben nicht mathematisch exakt einzuhalten sind, sondern sich im Rahmen eines gewissen Taschentuchrand- oder Faltlinienversatzes bewegen können. Ein Faltlinienversatz in diesem Sinne kann sich beispielsweise aus der Notwendigkeit ergeben, dass die Faltungen um die zweiten Querfaltlinien 6 bzw. 16 nicht so eng vorgenommen werden können wie die Faltungen um die ersten Querfaltlinien 5 bzw. 15. Ein Taschentuchrand- oder Faltlinienversatz ist im Rahmen der vorliegenden Erfindung daher so lange zu tolerieren, so lange die erfindungsgemäß möglichst geringe Dicke der fertig gefalteten Papiertaschentücher erreicht werden kann.

### BEZUGSZEICHENLISTE

- 1: Papiertaschentuch
- 2: Tuchrohling
- 3: erste Längsfaltlinie
- 4: zweite Längsfaltlinie25
- 5: erste Querfaltlinie
- 6: zweite Querfaltlinie
- 7: Tuchzwischenprodukt
- 8: dritte Längsfaltlinie
- 9: vierte Längsfaltlinie 30
- 10: Tuchzwischenprodukt
- 11: Papiertaschentuch
- 12: Tuchrohling
- 13: erste Längsfaltlinie
- 14: zweite Längsfaltlinie35
- 15: erste Querfaltlinie
- 16: zweite Querfaltlinie
- 17: Tuchzwischenprodukt
- 18: Kante
- 19: Kante

- 21-29: Tuchfelder
- 31-45: Tuchfelder
- 51-59: Tuchfelder

- 61: Papiertaschentuch
- 62: Tuchrohling
- 63: Längsfaltlinie
- 65: erste Querfaltlinie
- 66: zweite Querfaltlinie
- 67: Tuchzwischenprodukt

- 71-76: Tuchfelder

- a: erste Kantenlänge
- b: zweite Kantenlänge

## Patentansprüche

1. Verfahren zur Herstellung eines gefalteten Hygienetuchs (1) durch Falten eines Tuchrohlings (2) mit einer ersten und einer zweiten Kantenlänge (a, b), bei dem der Tuchrohling (2) um Längs- und Querfaltlinien (3, 4, 5, 6) gefaltet wird,
**gekennzeichnet durch** folgende Schritte:
- Falten des Tuchrohlings (2) um eine erste (3) und eine zweite (4) Längsfaltlinie derart, dass die erste Kantenlänge (a) im Wesentlichen auf 1/3 ihrer ursprünglichen Länge reduziert wird und ein Tuchzwischenprodukt (7) mit einer Dicke von drei Faltlagen entsteht, und
- Falten des Tuchzwischenprodukts (7, 10) um eine erste (5) und eine zweite (6) Querfaltlinie derart, dass die zweite Kantenlänge (b) im Wesentlichen auf 1/3 ihrer ursprünglichen Länge reduziert wird und das gefaltete Hygienetuch (1) entsteht.

2. Verfahren nach Anspruch 1,
**dadurch gekennzeichnet, dass**
der Tuchrohling (2) zur Herstellung des Tuchzwischenprodukts (10) zusätzlich um eine dritte (8) und eine vierte (9) Längsfaltlinie gefaltet wird.

3. Verfahren nach Anspruch 2,
**dadurch gekennzeichnet, dass**
das Falten des Tuchrohlings (2) um die dritte Längsfaltlinie (8) In einer Faltdrehrichtung erfolgt, die der Faltdrehrichtung der Faltung des Tuchrohlings (2) um die erste Längsfaltlinie (3) entgegengesetzt ist.

4. Verfahren nach Anspruch 2 oder 3,
**dadurch gekennzeichnet, dass**
das Falten des Tuchrohlings (2) um die vierte Längsfaltlinie (9) in einer Faltdrehrichtung erfolgt, die der Faltdrehrichtung der Faltung des Tuchrohlings (2) um die zweite Längsfaltlinie (4) entgegengesetzt ist.

5. Verfahren zur Herstellung eines gefalteten Hygienetuchs (11) durch Falten eines Tuchrohlings (12) mit einer ersten und einer zweiten Kantenlänge (a, b), bei dem der Tuchrohling (12) um Längs- und Querfaltlinien (13, 14, 15, 16) gefaltet wird, wobei das Falten des Tuchrohlings (12) um eine erste (13) und eine zweite (14) Längsfaltlinie derart erfolgt, dass die erste Kantenlänge (a) im Wesentlichen auf die Hälfte ihrer ursprünglichen Länge reduziert wird und ein Tuchzwischenprodukt (17) mit einer Dicke von zwei Faltlagen entsteht,
**dadurch gekennzeichnet, dass**
das Tuchzwischenprodukt (17) um eine erste (15) und eine zweite (16) Querfaltlinie derart gefaltet wird, dass die zweite Kantenlänge (b) im Wesentlichen auf 1/3 ihrer ursprünglichen Länge reduziert wird und das gefaltete Hygienetuch (11) entsteht.

6. Verfahren nach einem der vorangehenden Ansprüche,
**dadurch gekennzeichnet, dass**
das Falten des Tuchrohlings (2, 12) um die erste Längsfaltlinie (3, 13) in derselben Faltdrehrichtung erfolgt wie das Falten des Tuchrohlings (2, 12) um die zweite Längsfaltlinie (4, 14).

7. Verfahren zur Herstellung eines gefalteten Hygienetuchs (61) durch Falten eines Tuchrohlings (62) mit einer ersten und einer zweiten Kantenlänge (a, b), bei dem der Tuchrohling (62) um Längs- und Querfaltlinien (63, 65, 66) gefaltet wird,
**gekennzeichnet durch** folgende Schritte:
- Falten des Tuchrohlings (62) um genau eine Längsfaltlinie (63) derart, dass die erste Kantenlänge (a) im Wesentlichen auf die Hälfte ihrer ursprünglichen Länge reduziert wird und ein Tuchzwischenprodukt (67) mit einer Dicke von zwei Faltlagen entsteht, und
- Falten des Tuchzwischenprodukts (67) um eine erste (65) und eine zweite (66) Querfaltlinie derart, dass die zweite Kantenlänge (b) im Wesentlichen auf 1/3 ihrer ursprünglichen Länge reduziert wird und das gefaltete Hygienetuch (61) entsteht.

8. Verfahren nach einem der vorangehenden Ansprüche,
**dadurch gekennzeichnet, dass**
das Falten des Tuchzwischenprodukts (7, 10, 17, 67) um die erste Querfaltlinie (5, 15, 65) in einer Faltdrehrichtung erfolgt, die der Faltdrehrichtung der Faltung des Tuchzwischenprodukts (7, 10, 17, 67) um die zweite Querfaltlinie (6, 16, 66) entgegengesetzt ist.

9. Gefaltetes Hygienetuch,
**dadurch gekennzeichnet, dass**
es gemäß dem Verfahren nach einem der vorangehenden Ansprüche hergestellt ist.

10. Gefaltetes Hygienetuch,
**dadurch gekennzeichnet, dass**
es im entfalteten Zustand ein Raster von neun Tuchfeldern (21,...,29) mit im Wesentlichen gleicher Geometrie aufweist, die mittels einer ersten (3) und einer zweiten (4) Längsfaltlinie sowie einer ersten (5) und einer zweiten (6) Querfaltlinie voneinander abgegrenzt sind, wobei das in Aufsicht betrachtete und entlang der Längs- und Querfaltlinien (3, 4, 5, 6) gefaltete Hygienetuch (1) bei insgesamt neun Faltlagen im Wesentlichen dieselbe Geometrie aufweist wie ein Tuchfeld (21,....29).

11. Hygienetuch nach Anspruch 10,
**dadurch gekennzeichnet , dass**
die Tuchfelder (21,...,29) im Wesentlichen eine quadratische Form aufweisen.

12. Gefaltetes Hygienetuch,
**dadurch gekennzeichnet, dass**
es im entfalteten Zustand ein Raster von fünfzehn Tuchfeldem (31,...,45) umfassend zwölf kleinere Tuchfelder (31,...,42) und drei größere Tuchfelder (43, 44, 45) aufweist, wobei die größeren Tuchfelder (43, 44, 45) im Wesentlichen doppelt so groß sind wie die kleineren Tuchfelder (31,...,42), wobei die Tuchfelder (31,..,45) mittels einer ersten (3), einer zweiten (4), einer dritten (8) und einer vierten (9) Längsfaltlinie sowie einer ersten (5) und einer zweiten (6) Querfaltlinie voneinander abgegrenzt sind und wobei das in Aufsicht betrachtete und entlang der Längs- und Querfaltlinien (3, 4, 5, 6, 8, 9) gefaltete Hygienetuch (1) bei insgesamt neun Faltlagen im Wesentlichen dieselbe Geometrie aufweist wie zwei der kleineren Tuchfelder (31,...,42).

13. Hygienetuch nach Anspruch 12,
**dadurch gekennzeichnet, dass**
die kleineren Tuchfelder (31,...,42) im Wesentlichen eine rechteckige Form und
die größeren Tuchfelder (43, 44, 45) im Wesentlichen eine quadratische Form aufweisen.

14. Gefaltetes Hygienetuch,
**dadurch gekennzeichnet, dass**
es im entfalteten Zustand ein Raster von neun Tuchfeldem (51,...,59) umfassend sechs kleinere Tuchfelder (51,...,56) und drei größere Tuchfelder (57, 58, 59) aufweist, wobei die größeren Tuchfelder (57, 58, 59) im Wesentlichen doppelt so groß sind wie die kleineren Tuchfelder (51,...,56), wobei die Tuchfelder (51,..,56) mittels einer ersten (13) und einer zweiten (14) Längsfaltlinie sowie einer ersten (15) und einer zweiten (16) Querfaltlinie voneinander abgegrenzt sind und wobei das in Aufsicht betrachtete und entlang der Längs- und Querfaltlinien (13, 14, 15, 16) gefaltete Hygienetuch (11) bei insgesamt sechs Faltlagen im Wesentlichen dieselbe Geometrie aufweist wie zwei der kleineren Tuchfelder (51,...,56).

15. Hygienetuch nach Anspruch 14,
**dadurch gekennzeichnet, dass**
die kleineren Tuchfelder (51,...,56) und die größeren Tuchfelder (57, 58, 59) im Wesentlichen eine rechteckige Form aufweisen.

16. Gefaltetes Hygienetuch,
**dadurch gekennzeichnet, dass**
es im entfalteten Zustand ein Raster von sechs Tuchfeldern (71,...,76) mit im Wesentlichen gleicher Geometrie aufweist, die mittels genau einer Längsfaltlinie (63) sowie einer ersten (65) und einer zweiten (66) Querfaltlinie voneinander abgegrenzt sind, wobei das in Aufsicht betrachtete und entlang der Längs- und Querfaltlinien (63, 65, 66) gefaltete Hygienetuch (61) bei insgesamt sechs Faltlagen im Wesentlichen dieselbe Geometrie aufweist wie ein Tuchfeld (71,...,76).

17. Hygienetuch nach Anspruch 16,
**dadurch gekennzeichnet, dass**
die Tuchfelder (71,...,76) im Wesentlichen eine rechteckige Form aufweisen.

18. Hygienetuch nach einem der Ansprüche 9 bis 17,
**dadurch gekennzeichnet, dass**
es ein Papiertaschentuch ist.

19. Hygienetuch nach einem der Ansprüche 9 bis 17,
**dadurch gekennzeichnet, dass**
es ein Erfrischungstuch ist.
